# EUROPÄISCHE PATENTSCHRIFT

(11) **EP 0 496 844 B1**
(45) Veröffentlichungstag und Bekanntmachung des Hinweises auf die Patenterteilung: **11.10.1995**
(21) Anmeldenummer: 91912502.1
(22) Anmeldetag: 17.07.1991
(51) Int. Cl.: F02M 51/06

(54) **VERFAHREN ZUR EINSTELLUNG EINES VENTILS UND VENTIL**
METHOD OF ADJUSTING A VALVE, AND VALVE WHICH CAN BE ADJUSTED BY THIS METHOD
PROCEDE POUR LE REGLAGE D'UNE SOUPAPE ET SOUPAPE

(30) Priorität: 22.08.1990 DE 4026531
(43) Veröffentlichungstag der Anmeldung: 05.08.1992
(73) Patentinhaber: ROBERT BOSCH GMBH, 70442 Stuttgart (DE)
(72) Erfinder: MAIER, Stefan, D-7120 Bietigheim-Buch (DE)
(86) Internationale Anmeldenummer: DE9100586
(87) Internationale Veröffentlichungsnummer: WO9203650

(56) Entgegenhaltungen:
- EP-A- 0 132 030
- WO-A-90/04099

## Beschreibung

### Stand der Technik

Die Erfindung geht aus von einem Verfahren zur Einstellung der dynamischen, während des Öffnungs- und des Schließvorgangesabgegebenen Mediumströmungsmenge eines elektromagnetisch betätigbaren Ventils bzw. von einem elektromagnetisch betätigbaren Ventil nach dem Oberbegriff des Änspruches 1 bzw. 6. Bei bekannten Ventilen wird die dynamische, während des Öffnungs- und des Schließvorganges abgegebene Mediumströmungsmenge durch die Änderung der Größe der Federkraft einer auf den Ventilschließkörper wirkenden Rückstellfeder eingestellt. Das aus der DE-OS 37 27 342 bekannte Ventil weist einen in einer Längsbohrung des Innenpols verschiebbar angeordneten Einstellbolzen auf, an dessen einer Stirnseite das eine Ende der Rückstellfeder anliegt. Die Einpreßtiefe des Einstellbolzens in die Längsbohrung des Innenpols bestimmt die Größe der Federkraft. Aus der DE-OS 29 42 853 ist ein Ventil bekannt, bei dem die Federkraft der Rückstellfeder durch die Einschraubtiefe einer in die Längsbohrung des Innenpols einschraubbaren Einstellschraube eingestellt wird. Das eine Ende der Rückstellfeder liegt dabei an der einen Stirnseite der Einstellschraube an.

Die Einstellung der dynamischen, während des Öffnungs- und des Schließvorganges abgegebenen Mediumströmungsmenge durch die Einstellung der auf den Ventilschließkörper wirkenden Federkraft der Rückstellfeder hat aber den Nachteil, daß an dem fertig montierten Ventil eine Zugriffsmöglichkeit auf die Rückstellfeder in Form eines leicht zugänglichen Einstellelementes vorzusehen ist, an dem zusätzlich abgedichtet werden muß.

Zudem ist der Variationsbereich der Federkraft der Rückstellfeder einerseits durch die Anzugskraft des magnetischen Kreises und andererseits durch die Auswirkung auf die Dichtheit des Ventilsitzes begrenzt.

Bekannt ist durch die EP-A-0 132 030 bereits ein elektromagnetisch betätigbares Ventil, das innerhalb eines aus Kunststoff bestehenden topfförmigen Kapselkörpers eine Magnetspule aufweist, die einen Kern umgreift. An einer Stirnfläche des aus Kunststoff gefertigten Kapselkörpers wird der magnetische Kreis durch zwei relativ zueinander bewegbare magnetisch leitende Elemente geführt, die den magnetischen Widerstand im Magnetkreis beeinflussen, der mittels stabförmigen Leitelementen um die Magnetspule geführt wird. Eine derartige Ausgestaltung hat zur Folge, daß nur ein geringer Teil des Magnetkreises ausgenutzt werden kann, also die Magnetspule sehr groß ausgebildet und durch einen hohen Strom erregt werden muß.

### Vorteile der Erfindung

Das erfindungsgemäße Verfahren mit den kennzeichnenden Merkmalen des Anspruches 1 bzw. das elektromagnetisch betätigbare Ventil mit den kennzeichnenden Merkmalen des Anspruches 6 haben den Vorteil einer besonders einfachen, automatisierbaren und keine Zugriffsmöglichkeit auf die Rückstellfeder erfordernden Einstellung der dynamischen, während des Öffnungs- und des Schließvorganges abgegebenen Mediumströmungsmenge eines elektromagnetisch betätigbaren Ventils. An dem fertig montierten Ventil ist also keine Zugriffsmöglichkeit auf die Rückstellfeder mehr erforderlich. Die Rückstellfeder weist vielmehr eine konstante, voreingestellte Federkraft auf.

Die Einstellung der dynamischen Mediumströmungsmenge erfolgt durch die Veränderung einer magnetischen Drosselung. Die Querschnitte des Magnetkreises, also die Querschnitte des Innenpols, eines mit dem Innenpol zusammenwirkenden Ankers, des Ventilmantels und des Gehäusedeckels sind so ausgelegt, daß der kritische, die Magnetkraft im erregten Zustand begrenzende magnetische Drosselquerschnitt, vorzugsweise als Sättigungsquerschnitt ausgebildet, im Bereich zwischen dem Ventilmantel und dem Gehäusedeckel liegt. Werden Gehäusedeckel und Ventilmantel gegeneinander bewegt, so verändern sich die magnetische Drosselung und der magnetische Fluß des Magnetkreises und damit auch die die dynamische Mediumströmungsmenge bestimmende Magnetkraft.

Der Einstellvorgang ist voll automatisierbar und damit für eine Großserienfertigung gut geeignet.

Durch die in den Unteransprüchen aufgeführten Maßnahmen sind vorteilhafte Weiterbildungen und Verbesserungen des im Anspruch 1 angegebenen Verfahrens bzw. des im Anspruch 6 angegebenen Ventils möglich.

Zur einfachen, genauen und automatisierbaren Einstellung der dynamischen, während des Öffnungs- und des Schließvorganges abgegebene Mediumströmungsmenge ist es besonders vorteilhaft, wenn der Gehäusedeckel aus dem Ventilmantel in axialer Richtung herausragt und der Gehäusedeckel und der Ventilmantel in axialer Richtung zur Änderung der die magnetische Drosselung beeinflussenden Überdeckung von Gehäusedeckel und Ventilmantel gegeneinander verschoben werden.

Aus dem gleichen Grund ist es ebenfalls besonders vorteilhaft, wenn in dem Gehäusedeckel wenigstens eine teilweise umlaufende Aussparung und in dem Ventilmantel wenigstens eine teilweise umlaufende Ausnehmung ausgeformt sind und daß der Gehäusedeckel und der Ventilmantel zur Änderung der die magnetische Drosselung beeinflussenden Überdeckung von Gehäusedeckel und Ventilmantel gegeneinander verdreht werden.

Dabei ist es von Vorteil, wenn an dem Umfang des Gehäusedeckels die wenigstens eine teilweise umlaufende Aussparung und in dem mit dem Gehäusedeckel zusammenwirkenden Bereich der Wandung des Ventilmantels die wenigstens eine teilweise umlaufende Ausnehmung ausgeformt sind.

Es ist ebenfalls vorteilhaft, wenn in einer dem Ventilmantel zugewandten Stirnseite des Gehäusedeckels die wenigstens eine teilweise umlaufende Aussparung und in einer dem Gehäusedeckel zugewandten Stirnseite des Ventilmantels die wenigstens eine teilweise umlaufende Ausnehmung ausgeformt sind.

### Zeichnung

Ausführungsbeispiele der Erfindung sind in der Zeichnung vereinfacht dargestellt und in der nachfolgenden Beschreibung näher erläutert. Es zeigen Figur 1 ein erstes Ausführungsbeispiel eines die Durchführung des erfindungsgemäßen Verfahrens ermöglichenden elektromagnetisch betätigbaren Ventils, Figur 2 ein zweites Ausführungsbeispiel, Figur 3 einen Schnitt entlang der Linie III-III in Figur 2, Figur 4 ein drittes Ausführungsbeispiel sowie Figur 5 einen Schnitt entlang der Linie V-V in Figur 4.

### Beschreibung der Ausführungsbeispiele

Die in den Figuren 1 bis 5 beispielsweise dargestellten elektromagnetisch betätigbaren Ventile in Form von Brennstoffeinspritzventilen für Brennstoffeinspritzanlagen von beispielsweise gemischverdichtenden fremdgezündeten Brennkraftmaschinen erlauben die Durchführung des erfindungsgemäßen Verfahrens zur Einstellung der dynamischen, während des Öffnungs- und des Schließvorganges abgegebenen Mediumströmungsmenge. Die dargestellten drei Ausführungsbeispiele unterscheiden sich nur geringfügig voneinander, so daß gleiche und gleichwirkende Teile durch die gleichen Bezugszeichen gekennzeichnet sind.

Konzentrisch zu einer Ventillängsachse 1 weisen die Ventile einen beispielsweise abgestuften Innenpol 2 aus einem ferromagnetischen Werkstoff auf, der in einem Spulenabschnitt 3 von einer Magnetspule 4 teilweise umgeben ist. An einem unteren Polende 5 des Innenpols 2 ist ein Flansch 6 ausgebildet, der konzentrisch zu der Ventillängsachse 1 eine Sacklochöffnung 7 aufweist.

Die Magnetspule 4 mit ihrem Spulenträgerteil 8 ist von einem Ventilmantel 9 umgeben, der sich in axialer Richtung über den Flansch 6 des Innenpols 2 hinaus erstreckt. An dem dem Flansch 6 abgewandten Ende des Innenpols 2 ist oberhalb der Magnetspule 4 in radialer Richtung zwischen dem Innenpol 2 und dem Ventilmantel 9 ein kreisringförmiger Gehäusedeckel 10 angeordnet. Der Gehäusedeckel 10 ist gegenüber dem Ventilmantel 9 bewegbar und ist beispielsweise an einer konzentrisch zu der Ventillängsachse 1 ausgebildeten Führungsöffnung 13 in axialer Richtung geführt, indem der Gehäusedeckel 10 mit seiner Führungsöffnung 13 den Umfang des Innenpols 2 mit geringem radialen Spiel umgreift. Es ist aber auch möglich, daß der Gehäusedeckel 10 an seinem Umfang in radialer Richtung von dem Ventilmantel 9 mit engem Spiel umgeben und dadurch in axialer Richtung geführt ist. Der Gehäusedeckel 10 ist aus einem ferromagnetischen Werkstoff ausgebildet und weist Durchführungen 11 auf, durch die Kontaktfahnen 12 verlaufen, die von einem elektrischen Anschlußstecker 14 ausgehend die Magnetspule 4 elektrisch kontaktieren.

Ein Düsenträger 18 ragt mit einem oberen Flanschabschnitt 19 in ein dem Gehäusedeckel 10 abgewandtes Ende einer konzentrisch zu der Ventillängsachse 1 ausgebildeten Durchgangsöffnung 20 des Ventilmantels 9. Der Flanschabschnitt 19 ist mit dem Ventilmantel 9 beispielsweise durch eine in einer Querschnittsverringerung 24 des Ventilmantels 9 verlaufende Schweißnaht 25 fest verbunden. In einer konzentrisch zu der Ventillängsachse 1 ausgebildeten Aufnahmeöffnung 21 weist der Düsenträger 18 der Magnetspule 4 abgewandt einen Düsenkörper 22 auf. Der Düsenkörper 22 ist mit dem Düsenträger 18 an dessen der Magnetspule 4 abgewandten Stirnseite 23 z. B. durch Schweißen verbunden. Stromabwärts seines festen Ventilsitzes 27 hat der Düsenkörper 22 beispielsweise zwei Abspritzöffnungen 26.

In die Aufnahmeöffnung 21 des Düsenträgers 18 ragt ein rohrförmiger, mit dem unteren Polende 5 des Innenpols 2 zusammenwirkender Anker 30. An seinem dem Ventilsitz 27 zugewandten Ende ist der Anker 30 unmittelbar mit einem kugelförmigen, mit dem Ventilsitz 27 zusammenwirkenden Ventilschließkörper 31 beispielsweise mittels Schweißen oder Löten verbunden. Das kompakte und sehr leichte, aus dem rohrförmigen Anker 30 und dem als Kugel ausgebildeten Ventilschließkörper 31 bestehende bewegliche Ventilteil ermöglicht nicht nur ein gutes dynamisches Verhalten und ein gutes Dauerlaufverhalten, sondern zudem auch eine besonders kurze und kompakte Bauform des Ventils.

Zur Führung des aus Anker 30 und Ventilschließkörper 31 bestehenden beweglichen Ventilteils ist an dem dem Düsenkörper 22 abgewandten Ende des Düsenträgers 18 an einem Halteabsatz 32 der Aufnahmeöffnung 21 anliegend ein Führungsring 33 angeordnet, der aus einem unmagnetischen, beispielsweise keramischen Werkstoff ausgebildet und mit dem Halteabsatz 32 des Düsenträgers 18 fest verbunden ist. Der Führungsring 33 ist in axialer Richtung schmal ausgebildet und weist eine zur Ventillängsachse 1 konzentrische Führungsöffnung 39 auf, die der Anker 30 zu seiner Führung mit geringem Spiel durchragt.

Der rohrförmige Anker 30 weist in seiner abgestuften Durchgangsbohrung 34 an seinem dem Innenpol 2 abgewandten Ende einen Federabsatz 35 auf, an dem sich das eine Ende einer Rückstellfeder 36 abstützt. Mit ihrem anderen Ende liegt die Rückstellfeder 36 an einer Stirnseite 37 des Flansches 6 des Innenpols 2 an. Die Rückstellfeder 36 wirkt mit einer konstanten, voreingestellten Federkraft auf Anker 30 und Ventilschließkörper 31. In der Sacklochöffnung 7 des Flansches 6 ist ein Anschlagstift 38 angeordnet, der in die Durchgangsbohrung 34 des Ankers 30 ragt. In Öffnungsstellung des Ventils liegt der Ventilschließkörper 31 an einer Stirnseite 41 des Anschlagstiftes 38 an, so daß der Öffnungshub des Ventilschließkörpers 31 auf einfache Art und Weise begrenzt wird.

Der kugelförmige Ventilschließkörper 31 ist in einer stromaufwärts des Ventilsitzes 27 in dem Düsenkörper 22 ausgebildeten Gleitbohrung 40 gleitbar gelagert. Die Wandung der Gleitbohrung 40 ist durch Strömungskanäle 42 unterbrochen, die die Strömung eines Mediums von der Aufnahmeöffnung 21 des Düsenträgers 18 zu dem Ventilsitz 27 ermöglichen.

An der dem Düsenträger 18 zugewandten Seite der Magnetspule 4 ist in radialer Richtung zwischen dem Flansch 6 des Innenpols 2 und dem Ventilmantel 9 ein Zwischenring 43 angeordnet, der aus einem nichtmagnetischen, einen hohen spezifischen elektrischen Widerstand aufweisenden Werkstoff, beispielsweise einem keramischen Werkstoff ausgebildet ist. Es ist möglich, den Zwischenring 43 beispielsweise durch Löten an seine Umfang mit der Durchgangsöffnung 20 des Ventilmantels 9 oder an seiner Innenöffnung 45 mit dem Umfang des Flansches 6 dicht zu verbinden, so daß die Gefahr verringert wird, daß die Magnetspule 4 mit dem Medium in Kontakt kommt.

An dem Umfang des Düsenträgers 18 ist in Richtung zu den Abspritzöffnungen 26 des Düsenkörpers 22 hin unmittelbar an den Flanschabschnitt 19 anschließend ein Trägerring 52 angeordnet, der zur Montage wegen eines am Umfang des Düsenträgers 18 an seinem der Stirnseite 23 zugewandten Ende ausgebildeten radial nach außen weisenden Halteabsatzes 28 in axialer Richtung zweigeteilt ausgebildet ist. Der Trägerring 52 umschließt ein Filterelement 53, über das das Medium von einer Mediumquelle, beispielsweise einer Brennstoffpumpe, zu Queröffnungen 54 strömen kann, die die Wandung des Düsenträgers 18 derart durchdringen, daß eine Mediumströmung in den von der Aufnahmeöffnung 21 umschlossenen Innenraum zum Ventilsitz 27 ermöglicht wird.

Bei dem in der Figur 1 dargestellten ersten Ausführungsbeispiel eines erfindungsgemäßen Ventils sind Gehäusedeckel 10 und Ventilmantel 9 in axialer Richtung gegeneinander verschiebbar. Die Querschnitte des Magnetkreises, also die Querschnitte des Innenpols 2, des Ankers 30, des Ventilmantels 9 und des Gehäusedeckels 10 sind so ausgelegt, daß der kritische, die Magnetkraft im erregten Zustand begrenzende Drosselquerschnitt des Magnetkreises im Bereich der Überdeckung zwischen dem Umfang des Gehäusedeckels 10 und der Durchgangsöffnung 20 des Ventilmantels 9 liegt. So ragt in aller Regel der Gehäusedeckel 10 aus der Durchgangsöffnung 20 des Ventilmantels 9 heraus und kann zur Vergrößerung der Überdeckung und damit Vergrößerung des magnetischen Drosselquerschnittes in den Ventilmantel 9 hineingeschoben oder zur Verringerung der Überdeckung und damit Verringerung des magnetischen Drosselquerschnittes mehr aus dem Ventilmantel 9 herausgezogen werden.

Die Einstellung der dynamischen, während des Öffnungs- und des Schließvorganges abgegebenen Mediumströmungsmenge erfolgt durch die Veränderung der magnetischen Drosselung, die den magnetischen Fluß und damit die Magnetkraft des Magnetkreises bestimmt. In einem ersten Verfahrensschritt wird die abgegebene Mediumistmenge des fertig montierten Ventils mittels eines Auffangbehälters 73 gemessen und mit der gewünschten, vorgegebenen Mediumsollmenge verglichen. Stimmen die abgegebene Istmenge und die vorgegebene Sollmenge nicht überein, so werden in einem zweiten Verfahrensschritt der in die Durchgangsöffnung 20 des Ventilmantels 9 ragende Gehäusedeckel 10 und der Ventilmantel 9 in axialer Richtung beispielsweise mittels eines nicht dargestellten Preßwerkzeuges gegeneinander verschoben, wobei sich der Gehäusedeckel 10 in der Durchgangsöffnung 20 gegenüber dieser gleitend bewegt, so daß sich die Überdeckung mit dem Ventilmantel 9 ändert. Wird die Überdeckungsfläche des Umfanges des Gehäusedeckels 10 mit der Durchgangsöffnung 20 des Ventilmantels 9 durch das axiale Verschieben von Gehäusedeckel 10 und Ventilmantel 9 gegeneinander variiert, so verändert sich der magnetische Drosselquerschnitt und die magnetische Drosselung, die den magnetischen Fluß und damit die Magnetkraft des Magnetkreises bestimmen. Die Höhe der Magnetkraft hat einen entscheidenden Einfluß auf die Öffnungs- und Schließgeschwindigkeit des Ventils und damit auf die dynamische, während des Öffnungs- und des Schließvorganges abgegebene Mediumströmungsmenge des Ventils.

Wird beispielsweise die Magnetkraft durch eine Vergrößerung des den magnetischen Fluß des Magnetkreises begrenzenden kritischen magnetischen Drosselquerschnittes erhöht, so verringert sich die Anzugszeit des Anker 30, während sich die Abfallzeit des Ankers 30 vergrößert, so daß sich die dynamische Mediumströmungsmenge des Ventils verändert. Der Gehäusedeckel 10 und der Ventilmantel 9 werden in axialer Richtung so lange gegeneinander verschoben und damit der kritische Drosselquerschnitt des Magnetkreises variiert, bis die gemessene Istmenge mit der geforderten Sollmenge übereinstimmt. Abschließend wird dann der Gehäusedeckel 10 am Ventilmantel 9, beispielsweise durch Anbringung eines Laserschweißpunktes fixiert.

In den Figuren 2 und 3 ist ein Ventil gemäß eines zweiten Ausführungsbeispiels der Erfindung dargestellt, bei dem Gehäusedeckel 10 und Ventilmantel 9 gegeneinander verdrehbar sind. Die Figur 3 zeigt einen Schnitt entlang der Linie III-III in Figur 2.

An dem Umfang des Gehäusedeckels 10 ist bzw. sind bei dem zweiten Ausführungsbeispiel wenigstens eine, beispielsweise vier teilweise umlaufende Aussparungen 60 ausgebildet. Die Aussparungen 60 erstrecken sich in axialer Richtung beispielsweise vollständig über den Umfang des Gehäusedeckels 10. An dem dem Ventilschließkörper 31 abgewandten Ende hat die Durchgangsöffnung 20 des Ventilmantels 9 in dem mit dem Gehäusedeckel 10 zusammenwirkenden Bereich wenigstens eine, gemäß des zweiten Ausführungsbeispiels vier teilweise umlaufende Ausnehmungen 62, die zueinander etwa den gleichen Abstand wie die Aussparungen 60 des Gehäusedeckels 10 haben. Ebenso wie bei dem ersten, in der Figur 1 dargestellten Ausführungsbeispiel sind bei dem zweiten Ausführungsbeispiel die Querschnitte des Magnetkreises, also die Querschnitte des Innenpols 2, des Ankers 30, des Ventilmantels 9 und des Gehäusedeckels 10 so ausgelegt, daß der kritische, den magnetischen Fluß und damit die Magnetkraft begrenzende magnetische Drosselquerschnitt in dem Bereich der Überdeckung zwischen dem Umfang des Gehäusedeckels 10 und der Durchgangsöffnung 20 des Ventilmantels 9 liegt.

Zur Einstellung der dynamischen, während des Öffnungs- und des Schließvorganges abgegebenen Mediumströmungsmenge wird in einem ersten erfindungsgemäßen Verfahrensschritt die abgegebene Mediumistmenge des fertig montierten Ventils mittels des Auffangbehälters 73 gemessen und mit der gewünschten, vorgegebenen Mediumsollmenge verglichen. Entspricht die gemessene Istmenge nicht der vorgegebenen Sollmenge, so werden in einem zweiten Verfahrensschritt der in dem dem Ventilschließkörper 31 abgewandten Ende der Durchgangsöffnung 20 des Ventilmantels 9 angeordnete Gehäusedeckel 10 und der Ventilmantel 9 gegeneinander verdreht, bis die abgegebene Istmenge mit der vorgegebenen Sollmenge übereinstimmt. Durch das Verdrehen von Gehäusedeckel 10 und Ventilmantel 9 gegeneinander werden die Überdeckungen der teilweise umlaufenden Ausnehmungen 62 der Durchgangsöffnung 20 des Ventilmantels 9 durch die teilweise umlaufenden Aussparungen 60 des Gehäusedeckels 10 und damit der magnetische Drosselquerschnitt bzw. die magnetische Drosselung, die den magnetischen Fluß und damit die Magnetkraft bestimmen, variiert. Durch die Abhängigkeit der dynamischen Mediumströmungsmenge des Ventils von der Größe der Magnetkraft läßt sich auf einfache Art und Weise die dynamische Mediumströmungsmenge einstellen. Abschließend wird der Gehäusedeckel 10 gegenüber dem Ventilmantel 9 beispielsweise durch einen Laserschweißpunkt fixiert.

Der soeben beschriebenen Einstellung des magnetischen Drosselquerschnittes durch Verdrehen von Gehäusedeckel 10 und Ventilmantel 9 gegeneinander kann natürlich auch eine bereits zum ersten Ausführungsbeispiel nach Figur 1 beschriebene axiale Verschiebung von Gehäusedeckel 10 und Ventilmantel 9 überlagert werden.

Bei dem in den Figuren 4 und 5 dargestellten erfindungsgemäßen Ventil gemäß eines dritten Ausführungsbeispiels sind Gehäusedeckel 10 und Ventilmantel 9 gegeneinander verdrehbar. Die Figur 5 zeigt einen Schnitt entlang der Linie V-V in Figur 4.

An der dem Ventilschließkörper 31 zugewandten Stirnseite 64 des Gehäusedeckels 10 ist bzw. sind in einem äußeren Bereich 63 wenigstens eine, beispielsweise drei teilweise umlaufende Aussparungen 65 ausgebildet. Die Aussparungen 65 erstrecken sich in radialer Richtung nach außen bis zum Umfang des Gehäusedeckels 10.

Der Gehäusedeckel 10 liegt mit seiner Stirnseite 64 in ihrem äußeren Bereich 63 an einer Stirnseite 70 des Ventilmantels 9 an. In der Stirnseite 70 des Ventilmantels 9 sind wenigstens eine, in dem dargestellten dritten Ausführungsbeispiel beispielsweise drei teilweise umlaufende Ausnehmungen 71 ausgebildet, die sich, wie beispielsweise dargestellt, in radialer Richtung über die gesamte Stirnseite 70 erstrecken und etwa den gleichen Abstand zueinander haben wie die Aussparungen 65 des Gehäusedeckels 10.

Die Querschnitte des Magnetkreises, also des Innenpols 2, des Ankers 30, des Ventilmantels 9 und des Gehäusedeckels 10 sind bei diesem dritten erfindungsgemäßen Ausführungsbeispiel so ausgelegt, daß der kritische, den magnetischen Fluß begrenzende Drosselquerschnitt des Magnetkreises in dem Bereich der Überdeckung zwischen dem Gehäusedeckel 10 und der Stirnseite 70 des Ventilmantels 9 liegt.

Zur Einstellung der dynamischen, während des Öffnungs- und des Schließvorganges abgegebenen Mediumströmungsmenge wird in einem ersten erfindungsgemäßen Verfahrensschritt die abgegebene Mediumistmenge des fertig montierten Ventils mittels des Auffangbehälters 73 gemessen und mit der gewünschten, vorgegebenen Mediumsollmenge verglichen. Stimmen die gemessene Istmenge und die vorgegebene Sollmenge nicht überein, so werden in einem zweiten erfindungsgemäßen Verfahrensschritt der Gehäusedeckel 10 und der Ventilmantel 9 gegeneinander verdreht, bis die abgegebene Istmenge mit der vorgegebenen Sollmenge übereinstimmt. Durch das Verdrehen von Gehäusedeckel 10 und Ventilmantel 9 gegeneinander werden die Überdeckungen der teilweise umlaufenden Ausnehmungen 71 der Stirnseite 70 des Ventilmantels 9 durch die teilweise umlaufenden Aussparungen 65 der Stirnseite 64 des Gehäusedeckels 10 verändert. Damit wird die Größe des kritischen Drosselquerschnittes des Magnetkreises und der magnetischen Drosselung im Bereich zwischen Gehäusedeckel 10 und Ventilmantel 9, der den magnetischen Fluß und damit die Magnetkraft des Magnetkreises bestimmt, variiert. Durch die Abhängigkeit der dynamischen Mediumströmungsmenge des Ventils von der Größe der Magnetkraft läßt sich auch bei diesem dritten Ausführungsbeispiel auf einfache Art und Weise die dynamische Mediumströmungsmenge einstellen. Abschließend wird der Gehäusedeckel 10 gegenüber dem Ventilmantel 9 fixiert.

Bei dem zweiten und dem dritten erfindungsgemäßen Ausführungsbeispiel ist es aber auch möglich, daß je nach Stellung des Ventilmantels 9 und des Gehäusedeckels 10 zueinander die Ausnehmungen 62 bzw. 71 des Ventilmantels 9 nicht von den Aussparungen 60 bzw. 65 des Gehäusedeckels 10 überdeckt werden.

Das fertig montierte Ventil, dessen dynamische, während des Öffnungs- und des Schließvorganges abgegebene Mediumströmungsmenge korrekt eingestellt ist, wird abschließend von einer Kunststoffummantelung 50 umschlossen, die durch Ausgießen oder Umspritzen mit Kunststoff erzielt werden kann. Die Kunststoffummantelung 50 umschließt mindestens einen Teil des Ventilmantels 9 sowie die dem Ventilschließ 31 abgewandte Stirnseite 77 des Gehäusedeckels 10. An die Kunststoffummantelung 50 ist zugleich der elektrische Anschlußstecker 14 mitangeformt, über den die elektrische Kontaktierung und damit die Erregung der Magnetspule 4 erfolgt.

Das erfindungsgemäße Einstellverfahren bietet den Vorteil, daß bei dem fertig montierten Ventil keine Zugriffsmöglichkeit auf die Rückstellfeder 36 erforderlich ist, sondern die Einstellung von außen vorgenommen werden kann. Zudem ist der Einstellvorgang voll automatisierbar und damit für die Großenserienfertigung gut geeignet.

## Patentansprüche

1. Verfahren zur Einstellung der dynamischen, von einem elektromagnetisch betätigbaren Ventil, insbesondere einem Brennstoffeinspritzventil während des Öffnungs- und des Schließvorganges abgegebenen Mediumströmungsmenge, das einen ferromagnetischen Ventilmantel und einen ferromagnetischen Gehäusedeckel, welcher an einem einem Ventilschließkörper abgewandten Ende des Ventilmantels anliegt, sowie eine Magnetspule und einen Innenpol aufweist, dadurch gekennzeichnet, daß zunächst das Ventil derart montiert wird, daß durch die Überdeckung zwischen dem Ventilmantel (9) und dem Gehäusedeckel (10) bei Erregung der Magnetspule (4) eine magnetische Drosselung erfolgt, danach die abgegebene Mediumistmenge des fertig montierten Ventils (73) gemessen und mit einer vorgegebenen Mediumsollmenge verglichen wird, anschließend der Gehäusedeckel (10) und der Ventilmantel (9) des Ventils gegeneinander bewegt und damit die magnetische Drosselung durch Verändern der Überdeckung zwichen Ventilmantel (9) und Gehäusedeckel (10) variiert wird, bis die gemessene Mediumistmenge mit der vorgegebenen Mediumsollmenge übereinstimmt und abschließend Ventilmantel (9) und Gehäusedeckel (10) gegeneinander fixiert werden.

2. Verfahren nach Anspruch 1, dadurch gekennzeichnet, daß der Gehäusedeckel (10) aus dem Ventilmantel (9) in axialer Richtung herausragt und der Gehäusedeckel (10) und der Ventilmantel (9) in axialer Richtung zur Änderung der die magnetische Drosselung beeinflussenden Überdeckung von Gehäusedeckel (10) und Ventilmantel (9) des Ventils gegeneinander verschoben werden.

3. Verfahren nach Anspruch 1, dadurch gekennzeichnet, daß in dem Gehäusedeckel (10) wenigstens eine teilweise umlaufende Aussparung (60, 65) und in dem Ventilmantel (9) wenigstens eine teilweise umlaufende Ausnehmung (62, 71) ausgeformt sind und daß der Gehäusedeckel (10) und der Ventilmantel (9) zur Änderung der die magnetische Drosselung beeinflussenden Überdeckung von Gehäusedeckel (10) und Ventilmantel (9) gegeneinander verdreht werden.

4. Verfahren nach Anspruch 3, dadurch gekennzeichnet, daß an dem Umfang des Gehäusedeckels (10) die wenigstens eine teilweise umlaufende Aussparung (60) und in dem mit dem Gehäusedeckel (10) zusammenwirkenden Bereich der Wandung des Ventilmantels (9) die wenigstens eine teilweise umlaufende Ausnehmung (62) ausgeformt sind und daß der Gehäusedeckel (10) und der Ventilmantel (9) zur Änderung der die magnetische Drosselung beeinflussenden Überdeckung von Gehäusedeckel (10) und Ventilmantel (9) gegeneinander verdreht werden.

5. Verfahren nach Anspruch 3, dadurch gekennzeichnet, daß in einer dem Ventilmantel (9) zugewandten Stirnseite (64) des Gehäusedeckels (10) die wenigstens eine teilweise umlaufende Aussparung (65) und in einer dem Gehäusedeckel (10) zugewandten Stirnseite (70) des Ventilmantels (9) die wenigstens eine teilweise umlaufende Ausnehmung (71) ausgeformt sind und daß der Gehäusedeckel (10) und der Ventilmantel (9) zur Änderung der die magnetische Drosselung beeinflussenden Überdeckung von Gehäusedeckel (10) und Ventilmantel (9) gegeneinander verdreht werden.

6. Elektromagnetisch betätigbares Ventil, insbesondere Brennstoffeinspritzventil, mit einem ferromagnetischen Ventilmantel und einem ferromagnetischen Gehäusedeckel, der an einem einem Ventilschließkörper abgewandten Ende des Ventilmantels anliegt, sowie einer Magnetspule und einem Innenpol, zur Durchführung des Verfahrens nach einem der Ansprüche 1 bis 5, dadurch gekennzeichnet, daß durch die Überdeckung zwischen dem Ventilmantel (9) und dem Gehäusedeckel (10) bei Erregung der Magnetspule (4) eine magnetische Drosselung erfolgt, daß der Gehäusedeckel (10) und der Ventilmantel (9) gegeneinander bewegbar und damit die magnetische Drosselung durch Verändern der Überdeckung zwischen Ventilmantel (9) und Gehäusedeckel (10) variierbar ist und daß Ventilmantel (9) und Gehäusedeckel (10) gegeneinander fixierbar sind.

7. Ventil nach Anspruch 6, dadurch gekennzeichnet, daß der Gehäusedeckel (10) aus dem Ventilmantel (9) in axialer Richtung herausragt und der Gehäusedeckel (10) und der Ventilmantel (9) zur Änderung der die magnetische Drosselung beeinflussenden Überdeckung von Gehäusedeckel (10) und Ventilmantel (9) in axialer Richtung gegeneinander verschiebbar sind.

8. Ventil nach Anspruch 6, dadurch gekennzeichnet, daß in dem Gehäusedeckel (10) wenigstens eine teilweise umlaufende Aussparung (60, 65) und in dem Ventilmantel (9) wenigstens eine teilweise umlaufende Ausnehmung (62, 71) ausgeformt sind und daß der Gehäusedeckel (10) und der Ventilmantel (9) des Ventils zur Änderung der die magnetische Drosselung beeinflussenden Überdeckung von Gehäusedeckel (10) und Ventilmantel (9) gegeneinander verdrehbar sind.

9. Ventil nach Anspruch 8, dadurch gekennzeichnet, daß an dem Umfang des Gehäusedeckels (10) die wenigstens eine teilweise umlaufende Aussparung (60) und in dem mit dem Gehäusedeckel (10) zusammenwirkenden Bereich der Wandung des Ventilmantels (9) die wenigstens eine teilweise umlaufende Ausnehmung (62) ausgeformt sind und daß der Gehäusedeckel (10) und der Ventilmantel (9) zur Änderung der die magnetische Drosselung beeinflussenden Überdeckung von Gehäusedeckel (10) und Ventilmantel (9) gegeneinander verdrehbar sind.

10. Ventil nach Anspruch 8, dadurch gekennzeichnet, daß in einer dem Ventilmantel (9) zugewandten Stirnseite (64) des Gehäusedeckels (10) die wenigstens eine teilweise umlaufende Aussparung (65) und in einer dem Gehäusedeckel (10) zugewandten Stirnseite (70) des Ventilmantels (9) die wenigstens eine teilweise umlaufende Ausnehmung (71) ausgeformt sind und daß der Gehäusedeckel (10) und der Ventilmantel (9) zur Änderung der die magnetische Drosselung beeinflussenden Überdeckung von Gehäusedeckel (10) und Ventilmantel (9) gegeneinander verdrehbar sind.

11. Ventil nach Anspruch 6, dadurch gekennzeichnet, daß Ventilmantel (9) und Gehäusedeckel (10) so ausgebildet sind, daß im Bereich der Überdeckung zwischen dem Ventilmantel (9) und dem Gehäusedeckel (10) die dortige magnetische Drosselung bei Erregung der Magnetspule (4) zu einer magnetischen Sättigung führt.

## Claims

1. Method for adjusting the dynamic fluid flow rate delivered by an electromagnetically operated valve, in particular a fuel injection valve, during the opening and closing operations, which has a ferromagnetic valve shell and a ferromagnetic housing cover which bears against an end of the valve shell averted from a valve-closure body, as well as a magnet coil and an internal pole, characterized in that firstly the valve is assembled in such a way that owing to the overlap between the valve shell (9) and the housing cover (10), magnetic choking is produced upon excitation of the magnet coil (4), whereupon the actual amount of fluid delivered by the finally assembled valve (73) is measured and compared with a prescribed desired amount of fluid, the housing cover (10) and the valve shell (9) of the valve are subsequently moved with respect to one another and thus the magnetic choking is varied owing to the variation in the overlap between the valve shell (9) and housing cover (10) until the measured actual amount of fluid corresponds to the prescribed desired amount of fluid, and the valve shell (9) and housing cover (10) are finally fixed with respect to one another.

2. Method according to Claim 1, characterized in that the housing cover (10) projects from the valve shell (9) in the axial direction, and the housing cover (10) and the valve shell (9) are displaced with respect to one another in the axial direction in order to change the overlap, which influences the magnetic choking, between the housing cover (10) and the valve shell (9) of the valve.

3. Method according to Claim 1, characterized in that at least one partially circumferential cutout (60, 65) is formed in the housing cover (10) and at least one partially circumferential recess (62, 71) is formed in the valve shell (9), and in that the housing cover (10) and the valve shell (9) are rotated with respect to one another in order to change the overlap, which influences the magnetic choking, between the housing cover (10) and valve shell (9).

4. Method according to Claim 3, characterized in that the at least one partially circumferential cutout (60) is formed on the circumference of the housing cover (10) and the at least one partially circumferential recess (62) is formed in the region of the wall of the valve shell (9) which cooperates with the housing cover (10), and in that the housing cover (10) and the valve shell (9) are rotated with respect to one another in order to change the overlap, influencing the magnetic choking, between the housing cover (10) and valve shell (9).

5. Method according to Claim 3, characterized in that the at least one partially circumferential cutout (65) is formed in an end face (64), facing the valve shell (9), of the housing cover (10) and the at least one partially circumferential recess (71) is formed in an end face (70), facing the housing cover (10), of the valve shell (9), and in that the housing cover (10) and the valve shell (9) are rotated with respect to one another in order to change the overlap, influencing the magnetic choking, between the housing cover (10) and valve shell (9).

6. Electromagnetically operated valve, in particular fuel injection valve, having a ferromagnetic valve shell and a ferromagnetic housing cover which bears against an end, averted from a valve-closure body, of the valve shell, as well as a magnet coil and an internal pole, for carrying out the method according to one of Claims 1 to 5, characterized in that owing to the overlap between the valve shell (9) and the housing cover (10), magnetic choking is produced upon excitation of the magnet coil (4), in that the housing cover (10) and the valve shell (9) can be moved with respect to one another and thus the magnetic choking owing to the variation in the overlap between the valve shell (9) and housing cover (10) can be varied, and in that the valve shell (9) and housing cover (10) can be fixed with respect to one another.

7. Valve according to Claim 6, characterized in that the housing cover (10) projects from the valve shell (9) in the axial direction and the housing cover (10) and the valve shell (9) can be displaced with respect to one another in the axial direction in order to change the overlap, influencing the magnetic choking, between the housing cover (10) and valve shell (9).

8. Valve according to Claim 6, characterized in that at least one partially circumferential cutout (60, 65) is formed in the housing cover (10) and at least one partially circumferential recess (62, 71) is formed in the valve shell (9), and in that the housing cover (10) and the valve shell (9) of the valve can be rotated with respect to one another in order to change the overlap, which influences the magnetic choking, between the housing cover (10) and valve shell (9).

9. Valve according to Claim 8, characterized in that the at least one partially circumferential cutout (60) is formed on the circumference of the housing cover (10) and the at least one partially circumferential recess (62) is formed in the region of the wall of the valve shell (9) which cooperates with the housing cover (10), and in that the housing cover (10) and the valve shell (9) can be rotated with respect to one another in order to change the overlap, influencing the magnetic choking, between the housing cover (10) and valve shell (9).

10. Valve according to Claim 8, characterized in that the at least one partially circumferential cutout (65) is formed in an end face (64), facing the valve shell (9), of the housing cover (10) and the at least one partially circumferential recess (71) is formed in an end face (70), facing the housing cover (10), of the valve shell (9), and in that the housing cover (10) and the valve shell (9) can be rotated with respect to one another in order to change the overlap, influencing the magnetic choking, between the housing cover (10) and valve shell (9).

11. Valve according to Claim 6, characterized in that the valve shell (9) and housing cover (10) are constructed in such a way that in the region of the overlap between the valve shell (9) and the housing cover (10) the magnetic choking present there leads to magnetic saturation upon excitation of the magnet coil (4).

## Revendications

1. Procédé pour régler le débit dynamique de fluide délivré par une soupape pouvant être actionnée de façon électromagnétique, en particulier par un injecteur de carburant pendant le processus d'ouverture et de fermeture, injecteur qui présente une chemise en un matériau ferromagnétique, qui repose sur une extrémité de la chemise d'injecteur située à l'opposé d'un corps de fermeture de l'injecteur, ainsi qu'une bobine d'électroaimant et un pôle interne, procédé caractérisé en ce que tout d'abord l'injecteur est monté de telle façon qu'on obtienne un étranglement magnétique par recouvrement de la chemise d'injecteur (9) et du couvercle de boîtier (10) quand on excite la bobine d'électroaimant (4), en ce qu'on mesure ensuite le débit réel délivré par l'injecteur entièrement monté (73), pour le comparer à un débit de fluide de consigne, prédéfini, en ce qu'on déplace ensuite le couvercle de boîtier (10) et la chemise d'injecteur (9) l'un par rapport à l'autre et l'on fait de la sorte varier l'étranglement magnétique en faisant varier le recouvrement de la chemise d'injecteur (9) et du couvercle de boîtier (10), jusqu'à ce que le débit réel de fluide, mesuré, coïncide avec le débit de fluide de consigne, prédéfini, et en ce qu'on fixe enfin la chemise d'injecteur (9) et le couvercle de boîtier (10) l'un par rapport à l'autre.

2. Procédé selon la revendication 1, caractérisé en ce que le couvercle de boîtier (10) fait saillie hors de la chemise d'injecteur (9) dans le sens axial, et en ce qu'on fait coulisser le couvercle de boîtier (10) et la chemise d'injecteur (9) l'un par rapport à l'autre dans le sens axial pour faire varier le recouvrement du couvercle de boîtier (10) et de la chemise d'injecteur (9) l'un par rapport à l'autre, recouvrement qui influence l'étranglement magnétique.

3. Procédé selon la revendication 1, caractérisé en ce que dans le couvercle de boîtier (10) on forme au moins un évidement (60, 65) qui en fait en partie le tour et, dans la chemise d'injecteur (9), on forme au moins un évidement (62, 71) qui en fait en partie le tour, et en ce que l'on fait tourner l'un par rapport à l'autre le couvercle de boîtier (10) et la chemise d'injecteur (9) pour faire varier le recouvrement du couvercle de boîtier (10) et de la chemise d'injecteur (9), recouvrement qui influence l'étranglement magnétique.

4. Procédé selon la revendication 3, caractérisé en ce que sur le pourtour du couvercle de boîtier (10) on forme au moins l'évidement (60) qui en fait en partie le tour et, dans la zone de la paroi de la chemise d'injecteur (9) qui coopère avec le couvercle de boîtier (10), on forme au moins un évidement (62) qui en fait en partie le tour, et en ce qu'on fait tourner l'un par rapport à l'autre le couvercle de boîtier (10) et la chemise d'injecteur (9) pour faire varier le recouvrement du couvercle de boîtier (10) et de la chemise d'injecteur (9), recouvrement qui influence l'étranglement magnétique.

5. Procédé selon la revendication 3, caractérisé en ce que l'on forme dans une face frontale (64) du couvercle de boîtier (10), tournée du côté de la chemise d'injecteur (9), au moins l'évidement (65) qui en fait en partie le tour et, dans une face frontale (70) de la chemise d'injecteur (9) tournée vers le couvercle de boîtier (10), au moins l'évidement (71) qui en fait en partie le tour, et en ce que l'on fait tourner le couvercle de boîtier (10) et la chemise d'injecteur (9) l'un par rapport à l'autre pour faire varier le recouvrement du couvercle de boîtier (10) et de la chemise d'injecteur (9), recouvrement qui influence l'étranglement magnétique.

6. Soupape pouvant être actionnées de façon électromagnétique, en particulier injecteur de carburant, avec une chemise d'injecteur en matière ferromagnétique et un couvercle de boîtier en matière ferromagnétique, qui repose à une extrémité de la chemise d'injecteur, située à l'opposé d'un corps de fermeture de l'injecteur, ainsi qu'avec une bobine d'électroaimant et un pôle interne, injecteur servant à la mise en oeuvre du procédé selon l'une des revendications 1 à 5, caractérisé en ce que, par le recouvrement de la chemise d'injecteur (9) et du couvercle de boîtier (10) il se produit, quand on excite la bobine d'électroaimant (4), un étranglement magnétique, en ce que l'on peut déplacer le couvercle de boîtier (10) et la chemise d'injecteur (9) l'un par rapport à l'autre et l'on peut de cette façon faire varier l'étranglement magnétique en faisant varier le recouvrement de la chemise d'injecteur (9) et du couvercle de boîtier (10), et en ce que l'on peut fixer la chemise d'injecteur (9) et le couvercle de boîtier (10) l'un par rapport à l'autre.

7. Injecteur selon la revendication 6, caractérisé en ce que le couvercle de boîtier (10) fait saillie dans le sens axial à partir de la chemise d'injecteur (9), tandis que le couvercle de boîtier (10) et la chemise d'injecteur (9) peuvent coulisser l'un par rapport à l'autre dans le sens axial pour faire varier le recouvrement du couvercle de boîtier (10) et de la chemise d'injecteur (9), recouvrement qui influence l'étranglement magnétique.

8. Injecteur selon la revendication 6, caractérisé en ce que, dans le couvercle de boîtier (10), on forme au moins un évidement (60, 65) qui en fait en partie le tour et, dans la chemise d'injecteur (9), on forme au moins un évidement (62, 71) qui en fait en partie le tour, et en ce que l'on peut faire tourner l'un par rapport à l'autre le couvercle de boîtier (10) et la chemise d'injecteur (9) pour faire varier le recouvrement du couvercle de boîtier (10) et la chemise d'injecteur (9), recouvrement qui influence l'étranglement magnétique.

9. Injecteur selon la revendication 8, caractérisé en ce que, sur le pourtour du couvercle de boîtier (10), on forme un évidement (60) qui en fait en partie le tour et, dans la zone de la paroi de la chemise d'injecteur (9) qui coopère avec le couvercle de boîtier (10), on forme au moins un évidement (62) qui en fait en partie le tour, et en ce que l'on peut faire tourner le couvercle de boîtier (10) et la chemise d'injecteur (9) l'un par rapport à l'autre pour faire varier le recouvrement du couvercle de boîtier (10) et de la chemise d'injecteur (9), recouvrement qui influence l'étranglement magnétique.

10. Injecteur selon la revendication 8, caractérisé en ce que l'on forme dans l'une des faces frontales (64) du couvercle de boîtier (10), qui est tournée vers la chemise d'injecteur (9), au moins un évidement (65) qui en fait en partie le tour et, dans l'une des faces frontales (70) de la chemise d'injecteur (9), qui est tournée vers le couvercle de boîtier (10), on forme au moins un évidement (71) qui en fait en partie le tour, et en ce que l'on peut faire tourner le couvercle de boîtier (10) et la chemise d'injecteur (9) pour faire varier le recouvrement l'un par rapport à l'autre du couvercle de boîtier (10) et de la chemise d'injecteur (9), recouvrement qui influence l'étranglement magnétique.

11. Injecteur selon la revendication 6, caractérisé en ce que la chemise d'injecteur (9) et le couvercle de boîtier (10) sont constitués de telle façon que, dans la zone du recouvrement de la chemise d'injecteur (9) et du couvercle de boîtier (10), l'étranglement magnétique à cet endroit conduit, quand on excite la bobine d'électroaimant (4), à une saturation magnétique.
